# DEMANDE DE BREVET EUROPEEN

(11) **EP 4 372 163 A1**
(43) Date de publication de la demande: **22.05.2024**
(21) Numéro de dépôt: 23210242.6
(22) Date de dépôt: 16.11.2023
(51) Int. Cl.: E03C 1/04, B25B 13/00

(54) **MODULE ADAPTABLE DE FIXATION POUR ROBINET À UNE APPLIQUE, KIT POUR FORMER UN TEL MODULE ET ROBINET AVEC UN TEL MODULE**

(30) Priorité: 18.11.2022 FR 2212031
(71) Demandeur: Bastid, Benjamin, 30000 Nîmes (FR)
(72) Inventeur: Bastid, Benjamin, 30000 Nîmes (FR)
(74) Mandataire: Cornuejols, Marine Sophie

(57) **Abrégé**

Le module (100) adaptable de fixation pour robinet à une applique comporte :
- une bague (105) comportant une fixation configurée pour être fixée à un corps de robinet,
- une surface (115) de séparation, solidaire de la bague, comportant une ouverture (125), configurée pour être traversée par au moins un conduit d'eau du robinet,
- un corps (130) longitudinal, solidaire de la bague, comportant une liaison (135) pivot,
- une languette (140), liée au corps par la liaison pivot et
- un moyen (145) de déplacement latéral de la languette.

## Description

### DOMAINE TECHNIQUE DE L'INVENTION

La présente invention vise un module adaptable de fixation pour robinet à une applique et un kit pour former un tel module. Elle s'applique, notamment, au domaine de la plomberie.

### ÉTAT DE LA TECHNIQUE

Les approches décrites dans cette section sont des approches qui pourraient être poursuivies, mais pas nécessairement des approches qui ont été conçues ou poursuivies précédemment. Par conséquent, sauf indication contraire, il convient de ne pas supposer que l'une ou l'autre des approches décrites dans cette section constitue un art antérieur du seul fait de son inclusion dans cette section.

Dans le domaine de la plomberie, et plus particulièrement des robinets, la pratique courante consiste à insérer dans une ouverture d'une applique un module de fixation permettant de solidariser le robinet et l'applique.

Une des difficultés rencontrées, dans ce domaine, est que les ouvertures sont de dimensions variables, de sorte qu'un plombier doit disposer de plusieurs modules de fixations, également de dimensions variables, pour être en mesure de solidariser applique et robinet.

Certaines solutions modernes mettent en oeuvre un mécanisme de pince et consistent à pincer l'applique au-dessus et au-dessous de l'ouverture. Toutefois, de telles solutions sont disgracieuses et solidarisent mal le robinet et l'applique.

On connait, la demande de brevet brésilien BR 1020 1901 8525, le brevet japonais JP 2003/321 854, et le brevet chinois CN 105 587 019 qui divulgue des dispositifs dans lesquels un plan de travail est pincé entre une surface plane supportant l'applique et une butée s'appuyant sous le plan de travail.

### RÉSUMÉ DE L'INVENTION

Le concept général de l'invention consiste à mettre en oeuvre une languette mobile latéralement pour solidariser une applique et un module, le module étant adapté à la fixation d'un robinet. Le déplacement de la languette entraîne un agrandissement de la section du module au niveau de l'ouverture, de sorte que le module vient en appui contre les bords internes de cette ouverture.

### PRÉSENTATION DE L'INVENTION

La présente invention vise à remédier à tout ou partie de ces inconvénients.

À cet effet, selon un premier aspect, la présente invention vise un module adaptable de fixation pour robinet à une applique, qui comporte :
- une bague comportant une fixation configurée pour être fixée à un corps de robinet,
- une surface de séparation, solidaire de la bague, comportant une ouverture, configurée pour être traversée par au moins un conduit d'eau du robinet,
- un corps longitudinal, solidaire de la bague, comportant une liaison pivot,
- une languette, liée au corps par la liaison pivot et
- un moyen de déplacement latéral de la languette configuré pour mettre en appui la languette contre une surface intérieure d'une ouverture de l'applique dans laquelle le module est positionné.

Grâce à ces dispositions, la fixation entre le module et l'applique est améliorée. En effet, la languette se déplaçant de manière latérale, cette languette s'appuie contre une surface intérieure de l'ouverture dans laquelle le module est placé. Il résulte de cet effet technique que le module est adapté à toute taille d'ouverture dans l'applique. Comme on le comprend, le profil du module est variable, ce profil étant positionné dans l'ouverture de l'applique dans une configuration rétractée puis étendu dans une configuration déployée.

Dans des modes de réalisation optionnels, le moyen de déplacement latéral de la languette est configuré pour éloigner au moins une partie de la languette d'une surface du corps longitudinal opposé à la languette.

Ces modes de réalisation permettent d'exercer une pression contre deux éléments opposés de l'ouverture d'une applique permettant de fixer le module à l'applique. Dans des modes de réalisation optionnels :
- la bague comporte une ouverture latérale filetée,
- la languette comporte une ouverture latérale filetée,
- le module comportant, de plus, une vis traversant les ouvertures latérales filetées de la bague et de la languette.

Ces modes de réalisation permettent, par le vissage ou dévissage de la vis, de déplacer la languette depuis une configuration rétractée vers ou depuis une configuration déployée. Ainsi, comme on le comprend, le module est placé dans une ouverture de l'applique alors que la languette est en configuration rétractée puis, par dévissage de la vis, la languette est graduellement déplacée pour venir en appui contre une surface intérieure de l'ouverture.

Dans des modes de réalisation optionnels, le corps longitudinal et la languette forment une liaison pivot d'axe perpendiculaire à un axe longitudinal du corps longitudinal.

Ces modes de réalisation permettent de résister à des efforts d'arrachement du module.

Dans des modes de réalisation optionnels :
- le corps longitudinal comporte une ouverture,
- la languette comporte une ouverture,
- le module comportant, de plus, une goupille traversant les ouvertures du corps longitudinal et de la languette, la goupille formant liaison pivot.

Ces modes de réalisation permettent de former un module en plusieurs pièces simples assemblées mécaniquement pour produire un effet de liaison pivot.

Dans des modes de réalisation optionnels, le corps longitudinal comporte un support de liaison pivot déporté de la bague, la liaison pivot étant réalisée entre le support de liaison pivot et la languette.

Dans des modes de réalisation optionnels, la languette comporte un revêtement adhérent.

Ces modes de réalisation permettent d'améliorer la friction entre le module et l'applique, de sorte à éviter une désolidarisation entre ces deux éléments.

Dans des modes de réalisation optionnels, au moins un élément parmi la languette et/ou le corps longitudinal comporte un relief configuré pour être positionné en appui contre une surface.

Ces modes de réalisation permettent d'améliorer la friction entre le module et l'applique, de sorte à éviter une désolidarisation entre ces deux éléments.

Dans des modes de réalisation optionnels, le module objet de la présente invention comporte un module d'adaptation comportant une fixation configurée pour être fixée à un corps de robinet.

Ces modes de réalisation permettent de mieux séparer deux conduits traversant le module.

Selon un deuxième aspect, la présente invention vise un kit pour former un module objet de la présente invention.

Les avantages du kit objet de la présente invention sont identiques aux avantages du module objet de la présente invention.

Dans des modes de réalisation optionnels, le kit objet de la présente invention comporte un robinet comportant :
- un corps et
- un conduit configuré pour recevoir au moins une conduite.

Dans des modes de réalisation optionnels, le kit objet de la présente invention comporte au moins une conduite d'eau, configurée pour être fixée au robinet.

Selon un troisième aspect, la présente invention vise un robinet comportant un module objet de la présente invention.

Les avantages du robinet objet de la présente invention sont identiques aux avantages du module objet de la présente invention.

### BRÈVE DESCRIPTION DES FIGURES

D'autres avantages, buts et caractéristiques particulières de l'invention ressortiront de la description non limitative qui suit d'au moins un mode de réalisation particulier du module et du kit objets de la présente invention, en regard des dessins annexés, dans lesquels :
- La figure 1 représente, schématiquement, un premier mode de réalisation particulier du module objet de la présente invention,
- La figure 2 représente, schématiquement, un premier mode de réalisation particulier du kit objet de la présente invention,
- La figure 3 représente, schématiquement et en perspective, un deuxième mode de réalisation particulier du module objet de la présente invention,
- La figure 4 représente, schématiquement et selon une autre perspective, la languette du deuxième mode de réalisation particulier du module objet de la présente invention et
- La figure 5 représente, schématiquement et en vue de côté, une partie du deuxième mode de réalisation particulier du module objet de la présente invention.

### DESCRIPTION DES MODES DE RÉALISATION

La présente description est donnée à titre non limitatif, chaque caractéristique d'un mode de réalisation pouvant être combinée à toute autre caractéristique de tout autre mode de réalisation de manière avantageuse.

On note dès à présent que les figures ne sont pas à l'échelle.

Comme on le comprend à la lecture de la présente description, divers concepts inventifs peuvent être mis en oeuvre par une ou plusieurs méthodes ou dispositifs décrits ci-après, dont plusieurs exemples sont ici fournis. Les actions ou étapes réalisées dans le cadre de la réalisation du procédé ou du dispositif peuvent être ordonnées de toute manière appropriée. En conséquence, il est possible de construire des modes de réalisation dans lesquels les actions ou étapes sont exécutées dans un ordre différent de celui illustré, ce qui peut inclure l'exécution de certains actes simultanément, même s'ils sont présentés comme des actes séquentiels dans les modes de réalisation illustrés.

Les articles indéfinis "un" et "une", tels qu'ils sont utilisés dans la description et dans les revendications, doivent être compris comme signifiant "au moins un", sauf indication claire du contraire.

L'expression "et/ou", telle qu'elle est utilisée dans le présent document et dans les revendications, doit être comprise comme signifiant "l'un ou l'autre ou les deux" des éléments ainsi conjoints, c'est-à-dire des éléments qui sont présents de manière conjonctive dans certains cas et de manière disjonctive dans d'autres cas. Les éléments multiples énumérés avec "et/ou" doivent être interprétés de la même manière, c'est-à-dire "un ou plusieurs" des éléments ainsi conjoints. D'autres éléments peuvent éventuellement être présents, autres que les éléments spécifiquement identifiés par la clause "et/ou", qu'ils soient liés ou non à ces éléments spécifiquement identifiés. Ainsi, à titre d'exemple non limitatif, une référence à "A et/ou B", lorsqu'elle est utilisée conjointement avec un langage ouvert tel que "comprenant" peut se référer, dans un mode de réalisation, à A seulement (incluant éventuellement des éléments autres que B) ; dans un autre mode de réalisation, à B seulement (incluant éventuellement des éléments autres que A) ; dans un autre mode de réalisation encore, à A et B (incluant éventuellement d'autres éléments) ; etc.

Tel qu'utilisé ici dans la description et dans les revendications, "ou" doit être compris comme ayant la même signification que "et/ou" tel que défini ci-dessus. Par exemple, lorsqu'on sépare des éléments dans une liste, "ou" ou "et/ou" doit être interprété comme étant inclusif, c'est-à-dire l'inclusion d'au moins un, mais aussi de plus d'un, d'un nombre ou d'une liste d'éléments, et, facultativement, d'éléments supplémentaires non listés. Seuls les termes indiquant clairement le contraire, tels que "un seul des" ou "exactement un des", ou, lorsqu'ils sont utilisés dans les revendications, "consistant en", font référence à l'inclusion d'un seul élément d'un nombre ou d'une liste d'éléments. En général, le terme "ou" tel qu'il est utilisé ici ne doit être interprété comme indiquant des alternatives exclusives (c'est-à-dire "l'un ou l'autre mais pas les deux") que lorsqu'il est précédé de termes d'exclusivité, tels que "soit", "l'un de", "un seul de" ou "exactement un de".

Telle qu'elle est utilisée dans la présente description et dans les revendications, l'expression "au moins un", en référence à une liste d'un ou de plusieurs éléments, doit être comprise comme signifiant au moins un élément choisi parmi un ou plusieurs éléments de la liste d'éléments, mais n'incluant pas nécessairement au moins un de chaque élément spécifiquement énuméré dans la liste d'éléments et n'excluant pas toute combinaison d'éléments dans la liste d'éléments. Cette définition permet également la présence facultative d'éléments autres que les éléments spécifiquement identifiés dans la liste des éléments auxquels l'expression "au moins un" fait référence, qu'ils soient liés ou non à ces éléments spécifiquement identifiés. Ainsi, à titre d'exemple non limitatif, "au moins l'un de A et B" (ou, de manière équivalente, "au moins l'un de A ou B", ou, de manière équivalente, "au moins l'un de A et/ou B") peut se référer, dans un mode de réalisation, à au moins un, incluant éventuellement plus d'un, A, sans B présent (et incluant éventuellement des éléments autres que B) ; dans un autre mode de réalisation, à au moins un, comprenant éventuellement plus d'un, B, sans A présent (et comprenant éventuellement des éléments autres que A) ; dans encore un autre mode de réalisation, à au moins un, comprenant éventuellement plus d'un, A, et au moins un, comprenant éventuellement plus d'un, B (et comprenant éventuellement d'autres éléments) ; etc.

Dans les revendications, ainsi que dans la description ci-dessous, toutes les expressions transitoires telles que "comprenant", "incluant", "portant", "ayant", "contenant", "impliquant", "tenant", "composé de", et autres, doivent être comprises comme étant ouvertes, c'est-à-dire comme signifiant incluant mais non limité à. Seules les expressions transitoires "consistant en" et "consistant essentiellement en" doivent être comprises comme des expressions transitoires fermées ou semi-fermées, respectivement.

Comme on le comprend à la lecture de la présente description, le module 100 objet de la présente invention peut présenter différentes formes et différentes couleurs. La forme choisie peut être sélectionnée pour des raisons pratiques, d'interfaçage avec une ouverture à combler ou dans laquelle positionner le module 100, ou pour des raisons esthétiques. Ce module 100 est configuré pour être fixé à un robinet, un évier, un lavabo, une baignoire ou autre.

On observe, sur la figure 1, qui n'est pas à l'échelle, une vue schématique d'un mode de réalisation du module 100 objet de la présente invention. Ce module 100 adaptable de fixation pour robinet à une applique comporte :
- une bague 105 comportant une fixation 120 configurée pour être fixée à un corps 205 de robinet 200,
- une surface 115 de séparation, solidaire de la bague, comportant une ouverture 125, configurée pour être traversée par au moins un conduit d'eau du robinet,
- un corps 130 longitudinal, solidaire de la bague, comportant une liaison 135 pivot,
- une languette 140, liée au corps par la liaison pivot et
- un moyen 145 de déplacement latéral de la languette.

La bague 105 est un solide de forme quelconque adapté à la fixation d'un corps 205 de robinet 200. Les dimensions de la bague 105 sont préférentiellement sélectionnées pour que la bague 105 couvre une ouverture dans laquelle le module 100 est positionné. Ceci permet à la fois de cacher l'ouverture et de maintenir le module 100 en position par appui sur la périphérie de la bordure, à la manière d'une butée. Dans des variantes, la bague 105 présente une forme générale de disque percé.

La bague 105 présente une ouverture (non référencée) adaptée au passage de conduites, 220 et/ou 225, de fluides, préférentiellement d'eau. Ceci permet une fixation des conduites, 220 et/ou 225, à une partie cachée (non référencée) du corps 205 de robinet 200 une fois le corps 205 de robinet 200 et le module 100 solidarisés. En effet, la partie cachée correspond par exemple à une partie dite « inférieure » du robinet 200, c'est-à-dire destinée à être orientée vers le sol une fois le corps 205 de robinet et le module 100 solidarisés.

La bague 105 peut comporter un module lumineux, un tel module lumineux comporte, par exemple, des diodes électroluminescentes, à couleur unique ou multicolore, alimentées par pile, par exemple.

La fixation 120 peut être de tout type ordinairement utilisé dans le métier de la plomberie, de type vis par exemple. À cette fin, la fixation 120 peut consister en une ouverture associée à une tige 210 du corps 205 de robinet 200. La fixation 120 peut être constituée de plusieurs mécanismes de fixations distincts, de types similaires ou différents.

La bague 105 ou le corps 130 peut comporter un module lumineux, un tel module lumineux comporte, par exemple, des diodes électroluminescentes, à couleur unique ou multicolore, alimentées par batterie ou par connexion à un réseau électrique d'un domicile.

Comme on le comprend également, le module 100 objet de la présente invention peut être soudé directement à un robinet, la fixation 120 étant alors formée de la soudure entre les deux éléments.

La surface 115 de séparation est un solide de forme quelconque comportant, par exemple, d'une part la fixation 120 et, d'autre part, une ouverture 125 adaptée à recevoir deux conduites, 220 et 225, reliées au corps 205 de robinet 200. Une telle surface 115 comporte ainsi une ouverture 125 étant adaptée à être traversée par au moins une conduite, 220 et/ou 225. On appelle « intérieur », ce qui est en regard de l'ouverture 125.

La surface 115 de séparation peut être positionnée au-dessus ou au-dessous de la bague 105 ou être intégrée à cette bague 105. La surface 115 de séparation présente, par exemple, une forme de disque percé selon deux ouvertures, 120 et 125, distinctes. Dans des variantes, la première et la deuxième ouverture sont jointives et des reliefs, dont les dimensions sont sélectionnées pour laisser passer, dans une ouverture, seulement des conduits de dimensions déterminées tandis que les autres conduits sont retenus par les reliefs. Dans des variantes, la bague 105 présente une seule ouverture 120, la surface de séparation est donc inexistante.

La surface 115 de séparation et la bague 105 peuvent être formées d'une seule pièce.

Le corps 130 longitudinal est configuré pour s'étendre verticalement à l'intérieur d'une ouverture de l'applique à laquelle le module 100 est fixé. Le terme « longitudinal » désigne ici le fait que le corps 130 s'étende principalement selon un axe, tel par exemple un axe de rotation d'un cylindre de révolution. Un tel axe est préférentiellement généralement perpendiculaire, c'est-à-dire présentant un angle supérieur ou égal à 45 degrés, par rapport au plan général de la bague 105.

Le corps 130 longitudinal et la bague 105 peuvent être formés d'une seule pièce.

La liaison 135 pivot peut être assurée de toute manière ordinairement connue dans le domaine de la mécanique et particulièrement adaptée pour des petites pièces.

Par exemple, la liaison 135 pivot peut comporter une goupille 175, configurée pour traverser des ouvertures 165 du corps 130 longitudinal et des ouvertures 170 de la languette 140 de sorte à limiter à la rotation le mouvement de la languette 140 par rapport au corps 130 longitudinal.

Ainsi, dans des modes de réalisation :
- le corps 130 longitudinal comporte une ouverture 165,
- la languette 140 comporte une ouverture 170 et
- le module 100 comporte, de plus, une goupille 175 traversant les ouvertures du corps longitudinal et de la languette, la goupille 175 formant liaison 135 pivot.

Dans d'autres variantes, la liaison 135 pivot peut être formée grâce à des embouts positionnés sur la languette 140 en coopérant avec des ouvertures 165 du corps 130 longitudinal pour à limiter à la rotation le mouvement de la languette 140 par rapport au corps 130 longitudinal.

La languette 140 est une pièce mécanique solide, latéralement déplaçable par rapport au corps 130 longitudinal. Ce déplacement est réalisé par l'actionnement de la liaison 135 pivot. On entend, par « latéral », qui se déplace vers l'extérieur d'un volume délimité par le module 100. Lorsque ce module 100 est positionné dans l'ouverture d'une applique, le mouvement latéral correspond généralement à un mouvement horizontal. Lorsque le module 100 présente la forme générale d'un cylindre de révolution, le déplacement latéral peut être entendu comme déplacement généralement parallèle à un rayon du cylindre de révolution. Ce déplacement latéral vise à mettre en appui la languette 140 contre une surface intérieure d'une ouverture d'une applique dans laquelle le module 100 est positionné. Ce déplacement latéral est à opposer à des mouvements de pincement de l'applique parfois observés dans l'art antérieur. Il résulte de ce mouvement latéral qu'aucune pièce, reliant le module 100 et l'applique, ne sort de l'ouverture de l'applique dans laquelle le module 100 est positionné.

En d'autres termes, le déplacement de la languette 140 sous l'action du moyen de déplacement 145 exerce une pression sur la surface intérieure d'une ouverture d'une applique entre la languette et la surface du corps longitudinal 130 opposée à la languette en contact avec la surface intérieure d'une ouverture d'une applique. Ces modes de réalisation permettent d'éviter d'être en appui contre deux surfaces opposées d'une applique. Le moyen 145 de déplacement de la languette 140 peut être réalisé de différentes manières, connues de l'homme du métier, pourvu que l'actionnement de ce moyen 145 de déplacement entraîne le déplacement de la languette 140.

Dans des modes de réalisation :
- la bague 105 comporte une ouverture 150 latérale filetée,
- la languette 140 comporte une ouverture 155 latérale filetée et
- le module comporte, de plus, une vis 160 traversant les ouvertures latérales, 150 et 155, filetées de la bague 105 et de la languette 140.

Dans ces modes de réalisation, la vis 160, par sa rotation, quel que soit le sens de serrage mis en oeuvre, déplace la languette 140 de puis ou vers la bague 105 de sorte à permettre le déplacement latéral de cette languette 140. Ainsi, dans de tels modes de réalisation, le module 100 est inséré dans une ouverture de l'applique puis la vis est vissée ou dévissée pour ajuster l'écartement de la languette 140 par rapport à la bague 105. Dans des variantes, le corps longitudinal 130 comporte l'ouverture 150 latérale filetée.

Dans des modes de réalisation optionnels, le moyen 145 de déplacement latéral comporte une vis dont la tête est appuyée contre la surface intérieure de la languette et un écrou. La vis traversant un orifice pratiqué dans la bague 105. Par vissage de l'écrou autour de la vis, la languette 140 est donc déplacée contre l'ouverture de l'applique.

Dans des modes de réalisation optionnels, le moyen 145 de déplacement latéral comporte une tige munie d'au moins deux butées fixée à la languette 140 et traversant un orifice pratiqué dans la bague 115. Une traction sur la tige engageant une butée puis l'autre au travers de l'orifice pratiqué dans la bague 115 et empêchant ainsi le desserrage de la languette 140.

Dans des modes de réalisation optionnels, le corps 130 longitudinal comporte un support 180 de liaison pivot déporté de la bague 105, la liaison pivot étant réalisée entre le support de liaison pivot et la languette 140.

Le support 180 de liaison pivot peut consister en toute surface ou solide adapté au soutien de la liaison pivot à une distance déterminée de la bague 105. Par exemple, ce support 180 de liaison pivot est une bague secondaire, positionnée en partie basse du corps 130 longitudinal lorsque le module 100 est placé dans une ouverture d'applique.

Dans des modes de réalisation optionnels, la languette 140 comporte un revêtement 185 adhérent. Un tel revêtement 185 est réalisé dans une matière choisie pour augmenter la friction entre le module 100 et une surface à l'intérieur de l'ouverture de l'applique dans laquelle le module 100 est positionné.

Préférentiellement, le revêtement 185 adhérent est positionné sur toute la longueur de la languette 140. Préférentiellement, un revêtement adhérent complémentaire est positionné sur l'arrière du module, au repère 190.

Dans des modes de réalisation préférentiels, la languette 140 est bombée. En d'autres termes, la languette 140 présente une section, selon un plan parallèle au plan général de la bague 105, en arc de cercle ou d'ellipse.

Dans des modes de réalisations, notamment représentés en figures 3 à 5, la languette 140 ou 340 comporte des stries suivant des droites parallèles à l'axe du corps longitudinal 130 ou 330.

Dans des modes de réalisation optionnels, au moins un élément parmi la languette 140 et/ou le corps 130 longitudinal comporte un relief 190 configuré pour être positionné en appui contre une surface.

Un tel relief 190 est, par exemple, une dent. Préférentiellement, le relief 190 est un relief en dents de scie, alternant entre un creux et une pointe. Par exemple, au moins une des dents dudit relief en dent de scie présente une coupe formant un angle inférieur à 90° la surface de la dent la plus proche de la bague 105 étant configurée pour être horizontale ou telle que le sommet de la dent est plus proche de la bague 105 que la jonction entre ladite surface et la languette 140. En d'autres termes, la dent forme un point orienté vers la bague 105.

Préférentiellement, les sommets des dents suivent une courbe inclinée par rapport au plan général de la languette 140. Ces modes de réalisation permettent d'avoir un plus grand nombre de dents en appui contre la surface intérieure de l'ouverte de l'applique lorsque le module 100 est positionné et la languette est déplacée latéralement.

Dans des modes de réalisation optionnels, le module 100 objet de la présente invention comporte un module d'adaptation 195 comportant une fixation 196 à la surface 115 de séparation ou au corps 205 de robinet.

Un tel module d'adaptation 195 est un solide de forme quelconque. Par exemple, un tel module d'adaptation 185 présente un profil qui permet de fixer le module d'adaptation 195 à la bague 105, au corps 130 longitudinal ou au corps 205 de robinet.

Un tel module d'adaptation 195 comporte préférentiellement une ouverture 197 adaptée au passage d'une tige de robinet, cette ouverture pouvant être fermée ou ouverte vers l'extérieur selon le plan général de la pièce d'adaptation 195.

Un tel module d'adaptation 195 peut comporter des ouvertures 198 secondaires.

La fixation 196 peut être de tout type adapté, tel un mécanisme mettant en oeuvre des vis et des trous filetés ou une matière adhésive par exemple. Les fixations 196 sont particulièrement adaptées aux robinets de lavabo, mettant en oeuvre deux tiges filetées pour être fixées.

Dans des modes de réalisation non représentés, le module d'adaptation 195 est intégré au module 100 et forme une unique pièce.

Dans d'autres modes de réalisation non représentés, le module 100 comporte des ouvertures secondaires 198 et/ou une fixation 196 intégrée à la surface de fixation 115.

Dans des modes de réalisation non représentés, le module 100 comporte un cache de forme adaptée à la forme de la bague 105 configuré pour recouvrir la bague 105 et le moyen de déplacement latéral 145.

On observe, sur la figure 2, schématiquement, un mode de réalisation particulier du kit 300 objet de la présente invention. Ce kit 300 pour former un module objet de la présente invention comporte :
- une bague 105 comportant une fixation 120 configurée pour être fixée à un corps 205 de robinet 200,
- une surface 115 de séparation, solidaire de la bague, comportant au moins une deuxième ouverture 125, configurée pour être traversée par au moins un conduit d'eau du robinet,
- un corps 130 longitudinal, solidaire de la bague, comportant une liaison 135 pivot,
- une languette 140, liée au corps par la liaison pivot et
- un moyen 145 de déplacement latéral de la languette.

Dans des modes de réalisations optionnels, le kit 300 comporte un robinet 200 comportant :
- un corps 205 et
- un conduit 215 configuré pour recevoir au moins une conduite, 220 et/ou 225, de transport d'eau.

Dans des modes de réalisations optionnels, le kit 300 comporte au moins une conduite, 220 et/ou 225, d'eau, configurée pour être fixée au robinet.

On observe, sur les figures 3 à 5 qui sont à l'échelle mais à des échelles différentes, un deuxième mode de réalisation du module 400 objet de la présente invention.

Ce module 400 adaptable de fixation pour robinet à une applique comporte :
- une bague 305 comportant une fixation 320 configurée pour être fixée à un corps 205 de robinet 200,
- une surface 315 de séparation, solidaire de la bague, comportant une ouverture 325, configurée pour être traversée par au moins un conduit d'eau du robinet,
- un corps 330 longitudinal, solidaire de la bague, comportant une liaison 135 pivot,
- une languette 340, liée au corps par la liaison pivot et
- un moyen 150 de déplacement latéral de la languette.

La bague 305 est un solide de forme quelconque adapté à la fixation d'un corps 205 de robinet 200. Les dimensions de la bague 305 sont préférentiellement sélectionnées pour que la bague 305 couvre une ouverture dans laquelle le module 400 est positionné. Ceci permet à la fois de cacher l'ouverture et de maintenir le module 400 en position par appui sur la périphérie de la bordure, à la manière d'une butée. Dans des variantes, la bague 305 présente une forme générale de disque percé.

La bague 305 présente une ouverture (non référencée) adaptée au passage de conduites, 220 et/ou 225, de fluides, préférentiellement d'eau. Ceci permet une fixation des conduites, 220 et/ou 225, à une partie cachée (non référencée) du corps 205 de robinet 200 une fois le corps 205 de robinet 200 et le module 400 solidarisés. En effet, la partie cachée correspond par exemple à une partie dite « inférieure » du robinet 200, c'est-à-dire destinée à être orientée vers le sol une fois le corps 205 de robinet et le module 400 solidarisés.

La bague 305 peut comporter un module lumineux, un tel module lumineux comporte, par exemple, des diodes électroluminescentes, à couleur unique ou multicolore, alimentées par pile, par exemple.

La fixation 320 peut être de tout type ordinairement utilisé dans le métier de la plomberie, de type vis par exemple. À cette fin, la fixation 320 peut consister en une ouverture associée à une tige 210 du corps 205 de robinet 200. La fixation 320 peut être constituée de plusieurs mécanismes de fixations distincts, de types similaires ou différents.

La bague 305 ou le corps 330 peut comporter un module lumineux, un tel module lumineux comporte, par exemple, des diodes électroluminescentes, à couleur unique ou multicolore, alimentées par batterie ou par connexion à un réseau électrique d'un domicile.

Comme on le comprend également, le module 400 objet de la présente invention peut être soudé directement à un robinet, la fixation 320 étant alors formée de la soudure entre les deux éléments.

La surface 315 de séparation est un solide de forme quelconque comportant, par exemple, d'une part la fixation 320 et, d'autre part, une ouverture 325 adaptée à recevoir deux conduites, 220 et 225, reliées au corps 205 de robinet 200. Une telle surface 315 comporte ainsi une ouverture 325 étant adaptée à être traversée par au moins une conduite, 220 et/ou 225.

La surface 315 de séparation peut être positionnée au-dessus ou au-dessous de la bague 305 ou être intégrée à cette bague 305. La surface 315 de séparation présente, par exemple, une forme de disque percé selon deux ouvertures, 120 et 125, distinctes. Dans des variantes, la première et la deuxième ouverture sont jointives et des reliefs, dont les dimensions sont sélectionnées pour laisser passer, dans une ouverture, seulement des conduits de dimensions déterminées tandis que les autres conduits sont retenus par les reliefs. Dans des variantes, la bague 305 présente une seule ouverture 320, la surface de séparation est donc inexistante.

La surface 315 de séparation et la bague 305 peuvent être formées d'une seule pièce.

Préférentiellement, la bague 305 comporte une surface d'étanchéité 345, opposée à la surface de séparation 315. La surface d'étanchéité 345 peut comporter une rainure 310 configurée pour accueillir un joint d'étanchéité. Préférentiellement, la rainure 310 présente une section en demi-cercle ou rectangulaire. La rainure 310 présente suit une courbe directrice circulaire concentrique à la bague 305. La surface d'étanchéité est configurée pour être positionnée contre l'applique.

Le corps 330 longitudinal est configuré pour s'étendre verticalement à l'intérieur d'une ouverture de l'applique à laquelle le module 400 est fixé. Le terme « longitudinal » désigne ici le fait que le corps 330 s'étende principalement selon un axe, tel par exemple un axe de rotation d'un cylindre de révolution. Un tel axe est préférentiellement généralement perpendiculaire, c'est-à-dire présentant un angle supérieur ou égal à 45 degrés, par rapport au plan général de la bague 105.

Le corps 330 longitudinal et la bague 305 peuvent être formés d'une seule pièce.

On observe, sur les figures 3 à 5, que le corps 330 est moleté sur la surface configurée pour être insérée dans l'ouverture de l'applique. Dans des modes de réalisation non représentés, le corps 330 est au moins moleté sur une partie du corps diamétralement opposé à la languette.

La liaison 335 pivot peut être assurée de toute manière ordinairement connue dans le domaine de la mécanique et particulièrement adaptée pour des petites pièces. La liaison pivot 335 du mode de réalisation du module 400 est similaire à la liaison pivot 135 décrite ci-dessus. Dans le mode de réalisation représenté en figure 5, on observe un orifice 365 traversant le corps 330 longitudinal et configuré pour recevoir une goupille pour former une liaison pivot 135.

La languette 340 est une pièce mécanique solide, latéralement déplaçable par rapport au corps 330 longitudinal. Ce déplacement est réalisé par l'actionnement de la liaison 335 pivot. On entend, par « latéral », qui se déplace vers l'extérieur d'un volume délimité par le module 400. Lorsque ce module 400 est positionné dans l'ouverture d'une applique, le mouvement latéral correspond généralement à un mouvement horizontal. Lorsque le module 400 présente la forme générale d'un cylindre de révolution, le déplacement latéral peut être entendu comme déplacement généralement parallèle à un rayon du cylindre de révolution. Ce déplacement latéral vise à mettre en appui la languette 440 contre une surface intérieure d'une ouverture d'une applique dans laquelle le module 400 est positionné. Ce déplacement latéral est à opposer à des mouvements de pincement de l'applique parfois observés dans l'art antérieur. Il résulte de ce mouvement latéral qu'aucune pièce, reliant le module 400 et l'applique, ne sort de l'ouverture de l'applique dans laquelle le module 400 est positionné.

Dans le mode de réalisation représenté en figure 4, on observe un orifice 343 traversant le corps 330 longitudinal et configuré pour être positionné en regard de l'orifice 365 du corps 330 longitudinal recevoir une goupille pour former une liaison pivot 135.

Le moyen 350 de déplacement de la languette 340 peut être réalisé de différentes manières, connues de l'homme du métier, pourvu que l'actionnement de ce moyen 350 de déplacement entraîne le déplacement de la languette 340. Les modes de réalisation décrits ci-dessus en ce qui concerne les moyens de déplacement des figures 1 et 2 sont également applicables en ce qui concerne le module 300. On observe, sur la figure 4, un orifice 344 fileté positionné en regard de l'orifice 150 configuré pour recevoir une vis tel que décrit ci-dessus en regard des figures 1 et 2. Dans des modes de réalisation, l'orifice 344 n'est pas fileté.

Dans des modes de réalisation optionnels, le corps 330 longitudinal comporte un support de liaison pivot déporté de la bague 305 tel que décrit ci-dessus en regard des figures 1 et 2.

Dans des modes de réalisation optionnels, la languette 340 comporte un revêtement adhérent. Un tel revêtement est réalisé dans une matière choisie pour augmenter la friction entre le module 400 et une surface à l'intérieur de l'ouverture de l'applique dans laquelle le module 400 est positionné.

Préférentiellement, le revêtement adhérent est positionné sur toute la longueur de la languette 340. Préférentiellement, un revêtement adhérent complémentaire est positionné sur l'arrière du module sur au moins une partie de la surface du corps 330 longitudinal diamétralement opposé à la languette..

Dans des modes de réalisation optionnels, au moins un élément parmi la languette 340 et/ou le corps 330 longitudinal comporte un relief 342 configuré pour être positionné en appui contre une surface, correspondant au relief décrit en regard des figures 1 et 2. Dans le mode de réalisation représenté, le relief 342 correspond à des stries longitudinales formant un relief convexe. Dans d'autres modes de réalisation, les stries peuvent être transversales ou selon toute forme connue de l'homme du métier.

Dans des modes de réalisation préférentiels, la languette 340 est bombée. En d'autres termes, la languette 340 présente une section 341, selon un plan parallèle au plan général de la bague 105, en arc de cercle ou d'ellipse.

Dans des modes de réalisation optionnels, le module 400 objet de la présente invention comporte un module d'adaptation 195 tel que décrit ci-dessus en regard des figures 1 et 2.

Dans des modes de réalisation non représentés, le module d'adaptation 195 est intégré au module 400 et forme une unique pièce.

Dans d'autres modes de réalisation non représentés, le module 400 comporte des ouvertures secondaires 198 et/ou une fixation 196 intégrée à la surface de fixation 315.

Dans des modes de réalisation non représentés, le module 100 ou 400 comporte un cache de forme adaptée à la forme de la bague, 105 ou 305, configuré pour recouvrir la bague, 105 ou 305, et le moyen de déplacement latéral, 145 ou 350.

Dans des modes de réalisation non représentés, le module, 100 ou 400, est intégré à un robinet.

## Revendications

1. Module (100, 400) adaptable de fixation pour robinet à une applique, **caractérisé en ce qu'**il comporte :
- une bague (105, 305) comportant une fixation (120, 320) configurée pour être fixée à un corps (205) de robinet (200),
- une surface (115, 315) de séparation, solidaire de la bague, comportant une ouverture (125, 325), configurée pour être traversée par au moins un conduit d'eau du robinet,
- un corps (130, 330) longitudinal, solidaire de la bague, comportant une liaison (135) pivot,
- une languette (140, 340), liée au corps par la liaison pivot et
- un moyen (145) de déplacement latéral de la languette configuré pour mettre en appui la languette contre une surface intérieure d'une ouverture de l'applique dans laquelle le module est positionné.

2. Module (100, 400) selon la revendication 1, dans lequel le moyen (145) de déplacement latéral de la languette (140, 340) est configuré pour éloigner au moins une partie de la languette d'une surface du corps longitudinal (130, 330) opposé à la languette.

3. Module (100, 400) selon l'une des revendications 1 ou 2, dans lequel :
- la bague (105, 305) comporte une ouverture (150) latérale filetée,
- la languette (140, 340) comporte une ouverture (155, 344) latérale filetée,
- le module comportant, de plus, une vis (160) traversant les ouvertures latérales filetées de la bague et de la languette.

4. Module (100, 400) selon l'une des revendications 1 à 3, dans lequel le corps (130, 330) longitudinal et la languette (140, 340) forment une liaison pivot (135) d'axe perpendiculaire à un axe longitudinal du corps longitudinal.

5. Module (100, 400) selon la revendication 4, dans lequel :
- le corps (130, 330) longitudinal comporte une ouverture (165, 365),
- la languette (140, 340) comporte une ouverture (170, 343),
- le module comportant, de plus, une goupille (175) traversant les ouvertures du corps longitudinal et de la languette, la goupille formant liaison pivot.

6. Module (100, 400) selon l'une des revendications 1 à 5, dans lequel le corps (130, 330) longitudinal comporte un support (180) de liaison pivot déporté de la bague (105), la liaison pivot étant réalisée entre le support de liaison pivot et la languette (140, 340).

7. Module (100, 400) selon l'une des revendications 1 à 6, dans lequel la languette (140, 340) comporte un revêtement (185) adhérent.

8. Module (100, 400) selon l'une des revendications 1 à 7, dans lequel au moins un élément parmi la languette (140, 340) et/ou le corps (130, 330) longitudinal comporte un relief (190) configuré pour être positionné en appui contre une surface.

9. Module (100, 400) selon l'une des revendications 1 à 8, qui comporte un module d'adaptation (195) comportant une fixation (196) configurée pour être fixée à un corps de robinet.

10. Kit (300) pour former un module (100, 400) selon l'une des revendications 1 à 9.

11. Kit (300) selon la revendication 10, qui comporte un robinet (200) comportant :
- un corps (205) et
- un conduit (215) configuré pour recevoir au moins une conduite (220, 225).

12. Kit (300) selon l'une des revendications 10 ou 11, qui comporte au moins une conduite (220, 225) d'eau, configurée pour être fixée au robinet.

13. Robinet (200) **caractérisé en ce qu'**il comporte un module (100, 400) selon l'un des revendications 1 à 9.
